# EUROPÄISCHE PATENTSCHRIFT

(11) **EP 3 250 770 B1**
(45) Veröffentlichungstag und Bekanntmachung des Hinweises auf die Patenterteilung: **26.09.2018**
(21) Anmeldenummer: 16700598.2
(22) Anmeldetag: 14.01.2016
(51) Int. Cl.: E05B 63/04

(54) **SCHLOSS**
LOCK
SERRURE

(30) Priorität: 27.01.2015 DE 202015000546 U
(43) Veröffentlichungstag der Anmeldung: 06.12.2017
(73) Patentinhaber: KFV Karl Fliether GmbH & Co. KG, 42551 Velbert (DE)
(72) Erfinder: FELSER, Matthias, 51429 Bergisch Gladbach (DE)
(86) Internationale Anmeldenummer: PCT/EP2016/050623
(87) Internationale Veröffentlichungsnummer: WO 2016/120079

(56) Entgegenhaltungen:
- EP-A1- 0 894 921
- EP-A1- 1 247 927
- BE-A- 567 421
- DE-C- 616 702
- DE-U- 7 402 814
- DE-U1- 29 905 748

## Beschreibung

Die Erfindung betrifft ein Schloss, insbesondere ein Einsteckschloss, nach dem Oberbegriff des Anspruchs 1.

Ein Schloss der in Rede stehenden Art ist bekannt aus der EP 0735220 A1, wobei das im Schlossgehäuse geführte Fallenendstück in einem quer zur Verlagerungsrichtung der Falle befindlichen Schacht das schieberartige Kupplungsstück aufnimmt. Dieses ist mit einer seitlichen Aussparung versehen, so dass bei zurückverlagerter Falle ein handhabenseitiger Mitnehmer in Verbundstellung zum Kupplungsstück bringbar ist. Durch Verlagerung der als Schieber gestalteten Handhabe ist eine Parallelmitnahme des Kupplungsstücks möglich, welches das Entnehmen und wieder Hereinstecken der Falle in umgewendeter Stellung zulässt.

Aus der EP 1033459 B1 ist ein vorstehend genanntes Schloss bekannt, bei dem zusätzlich vorgesehen ist, dass die Handhabe bei ihrer Betätigung mit einem ersten Vorsprung das durch Federkraft in der Kupplungsstellung gehaltene Kupplungsstück in die Lösestellung beaufschlagt und mit einem zweiten Vorsprung das Fallenendstück bewegungsblockierend hintergreift.

Ein Schloss nach dem Oberbegriff geht aus der US 6393878 B1 hervor. Bei dem bekannten Schloss ist eine Falle vorgesehen, die eine Öffnung eines Stulps durchgreift, und an ihrem Fallenschwanz ein im Schlossgehäuse geführtes Gleitstück aufweist. An diesem greifen ein Wechsel und/oder eine Nuss an. Das Gleitstück ist mittels eines Kupplungsgliedes mit dem Fallenschwanz verbunden. Die Verbindung ist durch Verlagerung des Kupplungsgliedes zum Umwenden der Falle lösbar, indem ein seitlich durch eine Gehäuseöffnung eingeführtes Werkzeug die Verbindung zwischen dem Fallenschwanz und dem Gleitstück aufhebt. Das Kupplungsglied besteht aus einem Blechabschnitt mit einer Öffnung, welche von dem Fallenschwanz durchsetzt wird. Dabei greift das bekannte Kupplungsglied mit einem Randbereich der Öffnung in eine umlaufende Nut des Fallenschwanzes ein, wenn es aktiviert ist. Das durch die Gehäuseöffnung eingeführte Werkzeug verlagert das Kupplungsglied soweit, dass dieses vollständig aus der Nut heraustritt, die Falle dadurch vom Gleitstück gelöst aus dem Schloss herausgenommen und in der gewünschten Schließrichtung eingesetzt werden kann. Das Kupplungsglied besteht aus einem dünnen Blechabschnitt, der aufgrund der beengten Platzverhältnisse nur mit seiner Materialstärke in die Nut eingreifen kann. Zudem muss das Kupplungsglied in dem Gleitstück auch verlagerbar sein. Zusätzlich sind Stellmittel wie Federn vorzusehen, um das Kupplungsglied in die aktivierte Lage zu bringen. Dies bedingt aber eine Mehrteiligkeit und erschwert die Montage. Zudem kann die filigrane Ausgestaltung durch das Werkzeug leicht beschädigt werden.

Weiterhin offenbart die DE 74 02 814 U ein Schloss mit den Merkmalen des Oberbegriffs des Anspruchs 1.

Aufgabe der Erfindung ist es daher die Nachteile des Standes der Technik zu vermeiden und eine stabile einfach zu montierende Ausgestaltung zu treffen.

Zur Lösung dieser Aufgabe sieht die Erfindung vor, dass das Kupplungsglied zum Koppeln mit dem Fallenschwanz eine im Gleitstück gelagerte Feder mit flachrechteckigem Querschnitt ist, die mit ihrer Quererstreckung in eine umlaufende Nut des Fallenschwanzes eingreift. Die Ausgestaltung reduziert das Kupplungsglied auf ein einziges Bauteil, welches aber durch seine Ausgestaltung und Anordnung eine besonders stabile Kupplung bewirkt.

Eine Weiterbildung sieht vor, dass die Feder einen Durchbruch des Gleitstücks quert, und einendig einem Hinterschnitt zugeordnet ist und das gegenüberliegende Ende mit einer bogenförmigen Anformung eine Randwulst des Durchbruchs im Abstand übergreift. Die Anordnung lässt eine einfache Montage des Kupplungsgliedes zu.

Damit die Betätigung möglich ist, soll vorgesehen sein, dass die Randwulst bei vorverlagerter Falle durch eine Gehäuseöffnung sichtbar ist.

Um eine Beschädigung des Kupplungsgliedes zu vermeiden, ist vorgesehen, dass der Fallenschwanz eine umlaufende Nut besitzt, deren Tiefe etwa dem Abstand entspricht. Eine Betätigung des Kupplungsgliedes kann nur im Rahmen des Abstandes erfolgen. Eine weitere Verformung des Kupplungsgliedes ist nicht möglich und einer Beschädigung ist vorgebeugt.

Um ein problemloses Zusammenwirken zu erreichen, ist vorgesehen, dass die Feder eine Breite annähernd der Breite der Nut hat.

Weitere vorteilhafte Ausgestaltungen ergeben sich aus den Zeichnungen. Es zeigt:
- Fig. 1: eine Falle eines Schlosses mit daran angebrachten und gekoppeltem Gleitstück, in einer Seiten- und einer Draufsicht,
- Fig. 2: einen Schnitt entlang der Linie II-II in Fig. 1,
- Fig. 3: die Falle aus Fig. 1 mit deaktiviertem Kupplungsglied, in Seiten- und Draufsicht,
- Fig. 4: einen Schnitt entlang der Linie IV-IV in Fig. 3 und einem Betätigungswerkzeug.

In der Fig. 1 ist eine Falle 1 erkennbar. Die Falle ist Teil eines Schlosses oder eines Einsteckschlosses, kann also auch in einem Nebenschloss angeordnet sein. Da die Bauart des Schlosses nicht erfindungswesentlich ist, werden im Folgenden nur die erfindungsrelevanten Details beschrieben.

Die Falle 1 weist eine Fallenschräge 2 auf. Die Fallenschräge 2 liegt in Schließschwenkrichtung des Flügels und die Fallenschräge 2 weist in Richtung des Rahmens, so dass die Fallenschräge 2 am Rahmen oder einem daran befestigten Rahmenteil entlanggleiten kann und dabei in das Schlossgehäuse zurückgeschoben wird.

Die Falle 1 ist mit einem Fallenschwanz 3 einem Gleitstück 4 zugeordnet. Das Gleitstück 4 ist in dem Schlossgehäuse verschiebbar gelagert, so dass die Falle 1 entlang des Pfeils 5 verschiebbar ist. Das Gleitstück 4 dient zur Anlage eines Nussarms oder eines Wechsels, mit dem die Falle 1 bei Drücker- oder Schlüsselbetätigung in das Schlossgehäuse zurückgezogen werden kann.

Das Gleitstück 4 hat einen Durchbruch 6, in dem ein Kupplungsglied 7 aufgenommen ist. Das Kupplungsglied 7 ist ein annähernd S-förmig gebogener schmaler Federblechstreifen, der eine Feder 7' bildet. Das Kupplungsglied 7 dient zum Koppeln des Fallenschwanzes 3 mit dem Gleitstück 4 und wird durch die vorgenannte Feder 7' mit flachrechteckigem Querschnitt gebildet. Die Anordnung ist entsprechend den Fign. 1 und 2 so getroffen, dass das Kupplungsglied 7 mit seiner Quererstreckung in eine umlaufende Nut 8 des Fallenschwanzes 3 eingreift. Dadurch liegt das Kupplungsglied 7 mit seinem größten Widerstandsmoment quer zur Verschieberichtung entlang des Pfeils 5.

Aus der Fig. 2 ist erkennbar, dass das Kupplungsglied 7 den Durchbruch 6 des Gleitstücks 4 quert und dass die Feder 7' einendig mit dem Ende 9 einem Hinterschnitt 10 zugeordnet ist und das gegenüberliegende Ende 11 mit einer bogenförmigen Anformung 12 eine Randwulst 13 des Durchbruchs 6 im Abstand übergreift. Dadurch verbleibt ein Freiraum zwischen der Feder 7' und dem Durchbruch 6. Das Ende 11 stützt sich mit einem nahezu senkrecht verlaufend an einer Kante 14 des Gleitstücks 4 ab.

Damit die Feder 7' zugänglich ist, muss in dem hier nicht dargestellten Gehäuse eine Gehäuseöffnung so angeordnet sein, dass die Randwulst 13 bei vorverlagerter Falle 1 durch die Gehäuseöffnung sichtbar und damit erreichbar ist.

Aus den Fign. 3 und 4 ist erkennbar, dass das Kupplungsglied 7 durch ein Werkzeug 15 inaktiviert werden kann. Dazu wird das Werkzeug an der Feder 7' angesetzt und in Richtung der Randwulst 13 verlagert. Die senkrechte Abstützung des Endes 11 an der Kante 14 bewirkt dabei vornehmlich eine Verlagerung des Abschnitts 16, der in Richtung des Pfeils 17 verlagert und dadurch aus der Nut 8 herausgedrängt wird. Die Kopplung zwischen dem Fallenschwanz 3 und dem Gleitstück 4 ist dadurch aufgehoben. Die Falle 1 kann von dem Gleitstück 4 getrennt und um 180° gewendet werden. Dazu ist vorgesehen, dass der Fallenschwanz 3 eine umlaufende Nut 8 besitzt, deren Tiefe etwa dem Abstand der Anformung 12 zur Randwulst 13 entspricht. Wird das Werkzeug 15 wieder entfernt, nimmt die Feder 7' die in der Fig. 2 dargestellt Lage ein. Dadurch, dass die Anformung 12 nur bis zur Anlage an den Randwulst 13 verformbar ist, kann sichergestellt werden, dass keine plastische Verformung des Kupplungsgliedes 7 erfolgt.

Die Feder 7' hat eine Breite annähernd der Breite der Nut 8, so dass die Feder 7' einen Formschluss bei jeder Bewegung entlang des Pfeiles 5 bewirkt. Die Feder 7' besteht vorzugsweise aus einem Federstahl.

### Bezugszeichenliste

- 1: Falle
- 2: Fallenschräge
- 3: Fallenschwanz
- 4: Gleitstück
- 5: Pfeil
- 6: Durchbruch
- 7: Kupplungsglied
- 7': Feder
- 8: Nut
- 9: Ende
- 10: Hinterschnitt
- 11: Ende
- 12: Anformung
- 13: Randwulst
- 14: Kante
- 15: Werkzeug
- 16: Abschnitt
- 17: Pfeil

## Patentansprüche

1. Schloss, insbesondere Einsteckschloss, mit einer durch eine Öffnung eines Stulps rückziehbaren Falle (1), welche an ihrem Fallenschwanz (3) ein im Schlossgehäuse geführtes Gleitstück (4) aufweist, zum Angriff eines Wechsels und/oder einer Nuss, wobei das Gleitstück (4) mittels eines Kupplungsgliedes (7) mit dem Fallenschwanz (3) verbunden ist und die Verbindung durch Verlagerung des Kupplungsgliedes (7) zum Umwenden der Falle (1) lösbar ist, und ein seitlich durch eine Gehäuseöffnung eingeführtes Werkzeug (15) die Verbindung zwischen dem Fallenschwanz (3) und dem Gleitstück (4) löst, wobei das Kupplungsglied (7) zum Koppeln mit dem Fallenschwanz (3) eine im Gleitstück (4) gelagerte Feder (7') mit flachrechteckigem Querschnitt ist, die in eine umlaufende Nut (8) des Fallenschwanzes (3) eingreift,
**dadurch gekennzeichnet,**
**dass** die Feder (7') mit flachrechteckigem Querschnitt mit ihrer Quererstreckung in die umlaufende Nut (8) des Fallenschwanzes (3) eingreift.

2. Schloss nach Anspruch 1,
**dadurch gekennzeichnet,**
**dass** die Feder (7') einen Durchbruch (6) des Gleitstücks (4) quert, und einendig einem Hinterschnitt (10) zugeordnet ist und das gegenüberliegende Ende (11) mit einer bogenförmigen Anformung (12) eine Randwulst (13) des Durchbruchs (6) im Abstand übergreift.

3. Schloss nach Anspruch 2,
**dadurch gekennzeichnet,**
**dass** die Randwulst (13) bei vorverlagerter Falle (1) durch eine Gehäuseöffnung sichtbar ist.

4. Schloss nach einem der Ansprüche 2 oder 3, ,
**dadurch gekennzeichnet,**
**dass** der Fallenschwanz (3) eine umlaufende Nut (8) besitzt, deren Tiefe etwa dem Abstand entspricht.

5. Schloss nach einem der Ansprüche 1 bis 4,
**dadurch gekennzeichnet,**
**dass** die Feder (7') eine Breite annähernd der Breite der Nut (8) hat.

## Claims

1. Lock, in particular mortice lock, having a latch (1) which is retractable through an opening of a face plate and which on its latch tail (3) comprises a slide element (4) guided in the lock housing for engaging a lever and/or a nut, with the slide element (4) being connected by way of a coupling member (7) to the latch tail (3) and the connection being separable by displacement of the coupling member (7) for turning the latch (1), and a tool (15) introduced laterally through a housing opening separating the connection between the latch tail (3) and the slide element (4), with the coupling member (7) for coupling with the latch tail (3) being a spring (7') which has a flat rectangular cross-section and is mounted in the slide element (4) and which by its transverse extension engages in a circumferential groove (8) of the latch tail (3),
**characterised in that**
the spring (7') with flat rectangular cross-section engages by its transverse extension in the circumferential groove (8) of the latch tail (3).

2. Lock according to claim 1,
**characterised in that**
the spring (7') passes through an opening (6) of the slide element (4) and at one end is associated with an undercut (10) and at the opposite end (11) engages with an arched moulding (12) over an edge bead (13) of the opening (6) at a distance.

3. Lock according to claim 2,
**characterised in that**
the edge bead (13) is visible through a housing opening when the latch (1) is displaced forward.

4. Lock according to any one of claims 2 or 3,
**characterised in that**
the latch tail (3) comprises a circumferential groove (8) whose depth is approximately equal to the distance. [*sic* - see footnote 1]

5. Lock according to any one of claims 1 to 4,
**characterised in that**
the spring (7') has a width approximately the width of the groove (8).

## Revendications

1. Serrure, en particulier serrure à mortaiser, avec un loquet (1), qui, pouvant être rétracté à travers une ouverture d'une têtière, est doté, à sa queue de loquet (3), d'une pièce coulissante (4), qui est guidée dans le boîtier de serrure, pour la mise en prise d'un balancier et / ou d'un fouillot, sachant que la pièce coulissante (4) est reliée à la queue de loquet (3) au moyen d'un organe de couplage (7) et qu'elle peut être détachée de celle-ci par le déplacement de l'organe de couplage (7) pour inverser le loquet (1), et qu'un outil (15), introduit latéralement dans l'ouverture du boîtier, sépare la queue de loquet (3) et la pièce coulissante (4), sachant que l'organe de couplage (7), destiné au couplage avec la queue de loquet (3), est un ressort (7'), doté d'une section transversale rectangulaire, plane, qui, monté dans la pièce coulissante (4), s'engage dans le sens de sa partie transversale dans une rainure (8) périphérique de la queue de loquet (3),
**caractérisée en ce que** le ressort (7') s'engage, avec sa section transversale rectangulaire plane, dans le sens de sa projection transversale, dans la rainure périphérique (8) de la queue de loquet (3).

2. Serrure selon la revendication 1,
**caractérisée en ce que** le ressort (7') passe à travers un jour (6) de la pièce coulissante (4) et est associé, à une extrémité, à une contre dépouille (10) et que l'extrémité opposée (11) agrippe, à distance, avec une moulure en forme d'arc (12), un bourrelez marginal (13) du jour (6).

3. Serrure selon la revendication 2,
**caractérisée en ce que** le bourrelet marginal (13) est visible à travers une ouverture du boîtier, quand le Loquet (1) est décalé.

4. Serrure selon l'une des revendications 2 ou 3,
**caractérisée en ce que** la queue de loquet (3) est dotée d'une rainure (8) périphérique, dont la profondeur correspond à peu près à l'intervalle.

5. Serrure selon l'une des revendications 1 à 4,
**caractérisée en ce que** le ressort (7') est doté d'une largeur à peu près égale à la largeur de la rainure (8).
